# EUROPÄISCHE PATENTSCHRIFT

(11) **EP 1 041 183 B1**
(45) Veröffentlichungstag und Bekanntmachung des Hinweises auf die Patenterteilung: **20.10.2004**
(21) Anmeldenummer: 00101553.6
(22) Anmeldetag: 27.01.2000
(51) Int. Cl.: D04B 15/36

(54) **Flachstrickmaschine**
Flat bed knitting machine
Métier à tricoter rectiligne

(30) Priorität: 27.03.1999 DE 19914080
(43) Veröffentlichungstag der Anmeldung: 04.10.2000
(73) Patentinhaber: H. Stoll GmbH & Co., 72760 Reutlingen (DE)
(72) Erfinder: Stoll, Thomas Dipl.-Ing, 72762 Reutlingen (DE); Schmid, Franz Dipl.-Ing.(FH), 72411 Bodelshausen (DE)
(74) Vertreter: Möbus, Daniela, Dr.-Ing.

(56) Entgegenhaltungen:
- CH-A- 448 358
- DE-A- 2 928 257
- DE-A- 3 019 036
- DE-C- 517 099

## Beschreibung

Die Erfindung betrifft eine Flachstrickmaschine mit mindestens einem Nadelbett und einem entlang der Nadelbetten gleitenden Schlitten, der mindestens ein Schloss mit Nadelauswahlvorrichtungen und Nadelsenkern aufweist.

Die Kulierflächen an den Nadelsenkern und die Nadelsenkerposition des Schlosses einer Strickmaschine bestimmen die Form und die Größe einer Masche. Je nach Strickart sind unterschiedliche Maschengrößen und -formen erwünscht. Bei doppelflächigen R-R-Gestricken ergeben schlanke Maschen das schönste Maschenbild. Dies wird durch eine schmale Kulierfläche an den Nadelsenkern erreicht. Bei einflächigen Glatt-Gestricken ergeben hingegen runde Maschen das schönste Maschenbild. Zur Erzeugung dieser runden Maschen werden breite Kulierflächen an den Nadelsenkern benötigt, damit möglichst viele Nadeln gleichzeitig in der tiefsten Kulierposition gehalten werden. Auf diese Weise lässt sich die Tendenz verringern, dass die gerade eingezogene Masche von der vorangegangen gebildeten Masche durch die herrschenden Zugkräfte etwas Strickfaden abzieht und dadurch diese Masche wieder etwas verkleinert.

Bei hochwertigen Gestricken werden daher in der Maschine die Nadelsenker ausgetauscht, sofern ein neues Gestrick mit einer anderen Bindungsart hergestellt werden soll. In den meisten Fällen wird jedoch mit Nadelsenkern gearbeitet, die eine mittlere Kulierfläche aufweisen und somit einen Kompromiss zwischen den optimalen Nadelsenkern für R-R-Gestricke und einflächigen Glatt-Gestricken bilden.

Die Form der Kulierfläche kann außerdem bestimmen, ob alle Nadeln beim Kulieren gleich weit eingezogen werden oder ob in derselben Nadelsenkerposition verschieden weit eingezogen werden kann.

In der CH 448 358 ist ein Nadelsenker vorgeschlagen worden, der zwei Kulierflächen für die Erzeugung zweier unterschiedlicher Maschengrößen aufweist. Diejenigen Nadeln, die einen hohen Nadelfuß aufweisen, werden an der einen Kulierfläche kuliert und die Nadeln mit den niedrigen Nadelfüßen an der anderen Kulierfläche. Mit diesem Nadelsenker lassen sich also zwei unterschiedliche Maschengrößen herstellen, wobei jedoch das Größenverhältnis der Maschen zueinander fest und nicht veränderbar ist.

Der vorliegenden Erfindung liegt die Aufgabe zugrunde, eine Flachstrickmaschine zu schaffen, bei der eine Beeinflussung der Maschenform und/oder -größe durch Verändern der Kulierfläche ohne Austausch der Nadelsenker möglich ist.

Die Aufgabe wird mit einer Flachstrickmaschine der eingangs genannten Art erfindungsgemäß dadurch gelöst, dass mit den Nadelsenkern jeweils ein beweglich am Nadelsenker angeordnetes Kulierelement zusammenwirkt, das unabhängig vom Nadelsenker ansteuerbar ist und das gemeinsam mit dem Nadelsenker je nach seiner Stellung Kulierflächen unterschiedlicher Größe und/oder Form bildet. Durch dieses Kulierelement ist es möglich, sowohl bei doppelflächigen R-R-Gestricken als auch bei einflächigen Glatt-Gestricken jeweils das optimale Maschenbild zu erreichen. Der Nadelsenker selbst kann beispielsweise mit einer schmalen Kulierfläche ausgestattet sein, die allein wirksam ist, wenn ein R-R-Gestrick hergestellt werden soll. Am Kulierelement kann ebenfalls eine Fläche vorhanden sein, die bei einer entsprechenden Verstellung des Kulierelements die Kulierfläche des Nadelsenkers verbreitert, sodass insgesamt eine breite Kulierfläche entsteht, wie sie für die Erzeugung von einflächigen Glatt-Gestricken optimal ist. Die Anpassung an die unterschiedlichen Bindungsarten ist mit einer erfindungsgemäßen Flachstrickmaschine auf sehr einfache Weise möglich. Ein Austausch der Nadelsenker ist nicht mehr erforderlich. Es muss lediglich eine entsprechende Ansteuerung der Kulierelemente vorgenommen werden. Je nach Verstellung des Kulierelements kann dabei eine schmale oder eine breite Kulierfläche einstellbar sein.

Weitere Vorteile ergeben sich, wenn der Nadelsenker und/oder das Kulierelement Zwangsführungsflächen für die Nadelfüße aufweisen. Dadurch ist eine unkontrollierte Nadelbewegung, die sich durch Unregelmäßigkeiten im Maschenbild ausdrückt, ausgeschlossen.

Das Kulierelement kann auch eine Führungsfläche für die Nadelfüße aufweisen, die nach dem Kulieren einer Masche einen Vortrieb der Nadel in einem definierten Abstand zur Kulierfläche bewirkt. Hierdurch lässt sich die Spannung, die auf den Strickfaden wirkt, reduzieren. Die verschiedenen Strickbindungen müssen mit den unterschiedlichsten Strickgarnen realisiert werden. Wenn die Kräfte in den Strickfäden während des Strickvorgangs zu groß werden, reißen sie. Ein Gestrick mit solchen Fadenrissstellen ("Platzern") ist Ausschussware. Durch die Führungsfläche am Kulierelement ist es nun jedoch möglich, die Nadeln kurz nach dem Erreichen des tiefsten Kulierpunkts wieder gezielt um eine kleine Distanz auszutreiben und somit die Fadenspannung in den eingezogenen Maschenschleifen zu reduzieren. Selbst bei hohen Strickgeschwindigkeiten lässt sich durch diese Maßnahme ein Reißen der Strickfäden verhindern.

Das Kulierelement kann außerdem eine Führungsfläche für die Nadelfüße aufweisen, mit der die Einzugstiefe bestimmter Nadeln gegenüber der Einzugstiefe der Nadelsenker-Kulierfläche veränderbar ist. Somit können Maschen gebildet werden, die eine Größendifferenz aufweisen zu denjenigen Maschen, die an der Nadelsenker-Kulierfläche gebildet werden. Dabei kann sogar eine stufenlose Einstellung der Maschengrößendifferenz durch eine stufenlose Einstellung der Einzugstiefe der bestimmten Nadeln realisiert werden.

Für die verstellbare Anordnung der Kulierelemente am Schloss gibt es unterschiedliche Möglichkeiten. Bei einer bevorzugten Ausführungsform kann das Kulierelement schwenkbar am Nadelsenker angeordnet sein.

Besondere Vorteile ergeben sich, wenn das Kulierelement während des Strickvorgangs verstellbar ist. Die Maschenform und -größe lässt sich dann ohne Anhalten der Maschine während des Strickvorgangs verstellen. Arbeiten die Schlösser außerdem nach der Druckschlosstechnik, so ist es sogar möglich, die Kulierfläche für jede einzelne Masche definiert einzustellen.

Nachfolgend werden bevorzugte Ausgestaltungen erfindungsgemäßer Nadelsenker und Kulierelemente anhand der Zeichnung näher beschrieben.

Es zeigen:
- Fig. 1: eine schematische Ansicht der dem Nadelbett zugewandten Seite eines Strickschlosses einer erfindungsgemäßen Flachstrickmaschine;
- Fig. 2: eine Detailansicht eines Nadelsenkers mit Kulierelement des Strickschlosses aus Fig. 1 in einer ersten Verstellposition des Kulierelements;
- Fig. 3: eine der Fig. 2 entsprechende Darstellung in einer zweiten Verstellposition des Kulierelements;
- Fig. 4: einen Schnitt entlang der Linie IV-IV durch die Anordnung nach Fig. 3;
- Fig. 5: eine der Fig. 2 entsprechende Darstellung eines Nadelsenkers mit einer zweiten Ausführungsform eines Kulierelements;
- Fig. 6: eine der Fig. 2 entsprechende Darstellung eines Nadelsenkers mit einer dritten Ausführungsform eines Kulierelements;
- Fig. 7: eine der Fig. 2 entsprechende Darstellung eines Nadelsenkers und eines Kulierelements zur stufenlosen Beeinflussung der Maschengröße;
- Fig. 8: einen Schnitt entlang der Linie VIII-VIII durch die Anordnung nach Fig. 7.

Das Strickschloss 100 aus Fig. 1 weist einen Nadelaustriebsteil 110 auf, der mit einem Begrenzungsteil 120 zusammenwirkt. Außerdem sind am Strickschloss 100 ein vorlaufender Nadelsenker 130 und ein nachlaufender Nadelsenker 140 vorgesehen, wenn die Bewegungsrichtung wie durch den Pfeil 150 angegeben ist. Der Nadelsenker 130 ist dabei außer Funktion. Außerdem weist das Strickschloss 100 zwei Kulierelemente 160 und 170 auf, die mit den Nadelsenkern 130, 140 zusammenwirken, wie nachfolgend beschrieben wird.

Die in Fig. 2 gezeigte Einrichtung 1 entspricht dem Nadelsenker 140 und dem Kulierelement 170 aus Fig. 1. Der Nadelsenker ist hier mit 2 und das Kulierelement mit 3 bezeichnet. Das Kulierelement 3 ist im Drehpunkt 4 verschwenkbar am Nadelsenker gelagert. Durch eine Beaufschlagung in Richtung des Pfeils 11 ist das Kulierelement 3 in seine innere Endlage verschwenkt. Eine an ihm vorhandene Kulierfläche 8 ist dadurch außer Tätigkeit gesetzt. Die Füße 10 der nicht näher dargestellten Nadeln, die am Strickvorgang teilnehmen, gleiten entlang einer Ebene 5 des Nadelsenkers 2, bis sie unter einer schmalen Kulierfläche 6 am Nadelsenker 2 ihre der betreffenden Maschengröße entsprechende Kulierposition erreicht haben. In dieser Kulierposition werden die Nadelfüße 10 durch eine Fläche 7 am Nadelsenker 2 zwangsgeführt, wodurch eine hohe Gleichmäßigkeit der Maschengröße erreicht wird. Die schmale Kulierfläche 6 ergibt ein optimales Maschenbild für R-R-Gestricke.

Fig. 3 zeigt die Anordnung 1 aus Fig. 2, wenn das Kulierelement 3 durch Beaufschlagung in Richtung des Pfeils 12 in seine äußere Endlage verschwenkt ist. Jetzt schließt sich die Kulierfläche 8 an die Kulierfläche 6 des Nadelsenkers 2 an und verbreitert diese dadurch. Durch die verbreiterte Kulierfläche 6 und 8 können jetzt mehrere Nadelfüße 10 gleichzeitig in der tiefsten Kulierposition gehalten werden. Dadurch ergibt sich ein optimales Maschenbild für einflächige Glatt-Gestrikke.

Wie im Schnittbild nach Fig. 4 zu erkennen ist, liegen die Kulierfläche 6 des Nadelsenkers 2 und die Kulierfläche 8 des Kulierelements 3 in verschiedenen Ebenen. Dies ermöglicht im Zusammenwirken mit einer nicht dargestellten Nadelauswahlvorrichtung und einem ebenfalls nicht dargestellten Strickschloss mit Druckschlosstechnik, dass jeder einzelnen Stricknadel vorgegeben werden kann, ob sie über die schmale Kulierfläche 6 oder über die breite Kulierfläche 6 + 8 kuliert werden soll. Nadelfüße 10, die nur mit halber Fußhöhe am Nadelsenker 2 anliegen, werden an der schmalen Fläche 6 kuliert und die Nadelfüße 10, die mit der ganzen Fußhöhe am Nadelsenker anliegen, werden an der Fläche 6 + 8 kuliert. Auf diese Weise ist es möglich, dass in Gestricken, bei denen innerhalb einer Strickreihe ein Wechsel von einer einflächigen Bindungsart auf eine doppelflächige Bindungsart stattfindet, jede Masche in der optimalen Form gebildet wird.

Die in Fig. 5 dargestellte Anordnung 60 entspricht der Anordnung 1 aus den Fig. 2 und 3, jedoch mit der zusätzlichen Möglichkeit, dass die Nadeln nach Erreichen der Kulierposition eine definierte Entlastungsbewegung ausführen können. Die Anordnung weist wieder einen Nadelsenker 2 und ein Kulierelement 30 auf, dass um den Punkt 40 in seine innere Endlage verschwenkt ist und somit die in Fig. 2 gezeigte Position einnimmt. Das Kulierelement 30 weist jedoch eine zusätzliche Führungsfläche 9 auf, die die Nadelfüße 10 nach dem Kulieren an der schmalen Kulierfläche 6 des Nadelsenkers 2 wieder ein Stück weit nach oben drücken und somit die Nadeln etwas austreiben, wodurch sich die Spannung im Strickfaden verringert. Am Nadelsenker 2 ist eine Zwangsführungsfläche 15 vorgesehen, die die Nadeln in ihre Ruheposition bringt. Im Zusammenwirken mit einer nicht dargestellten Nadelauswahlvorrichtung und einem ebenfalls nicht dargestellten Strickschloss mit Druckschlosstechnik kann für jede einzelne Stricknadel bestimmt werden, ob sie die Entlastungsbewegung ausführen soll oder nicht. Die Nadelfüße 10, die nur mit halber Fußhöhe am Nadelsenker anliegen, erfahren keine Entlastungsbewegung, während die Nadelfüße, die mit der ganzen Fußhöhe am Nadelsenker anliegen, von der Kurvenfläche 9 erfasst werden und dadurch die Entlastungsbewegung ausführen.

Wird bei dieser Bauform das Kulierelement 30 in seine äußere Endlage geschwenkt (nicht dargestellt), so können die ausgewählten Nadeln entweder an der schmalen Kulierfläche 6 oder der breiten Kulierfläche 6 + 8 kuliert werden.

Die Anordnung 50 aus den Fig. 6 und 7 ermöglicht die Bildung von Maschen mit einer anderen Maschengröße als die mit der Kulierfläche 6 des Nadelsenkers 2 gebildeten Maschen. Die Anordnung weist wieder einen Nadelsenker 2 mit einer schmalen Kulierfläche 6 sowie einer Zwangsführungsfläche 7 auf. Das zugehörige Kulierelement 31 ist wieder um einen Drehpunkt 41 verschwenkbar gelagert und in Fig. 6 in seiner inneren Endposition durch Beaufschlagung in Richtung des Pfeils 11'' gezeigt. Die Nadelfüße 10, die nur mit einer halben Fußhöhe am Nadelsenker 2 anliegen, werden an der schmalen Fläche 6 kuliert. Dabei bilden die Kulierflächen 6 und die Fläche 7 eine Zwangsführung. Die Nadelfüße, die mit der ganzen Fußhöhe am Nadelsenker 2 anliegen, werden an der breiten Kulierfläche 6 + 8 kuliert. Die Zwangsführung wird durch die Flächen 7 sowie eine weitere Fläche 14 am Kulierelement 31 gebildet.

In Fig. 7 ist das Kulierelement 31 durch Beaufschlagung in Richtung des Pfeils 12'' in seine äußere Endlage geschwenkt. Die Füße der Nadeln, die eine Maschengröße entsprechend der Nadelsenkerposition bilden, liegen mit der halben Fußhöhe am Nadelsenker 2 an und werden über die Fläche 6 kuliert. Die Flächen 6 und 7 bilden wieder eine Zwangsführung für diese Nadeln.

Die Füße der Nadeln, die eine größere Masche bilden sollen, als sie der Nadelsenkerposition entspricht, liegen mit der ganzen Fußhöhe am Nadelsenker 2 an. Ihr Weg zur Kulierung verläuft über die am Nadelsenker 2 ausgebildete Ebene 5 und die Kulierfläche 6 zu der am Kulierelement 31 ausgebildeten Ebene 13 und dann zur Fläche 81. Diese Fläche 81 ist die Kulierfläche für die größeren Maschen und bildet mit der ebenfalls am Kulierelement 31 ausgebildeten Maschenbegrenzungsfläche 14 eine Zwangsführung.

Das Kulierelement 31 kann von seiner in Fig. 6 gezeigten innersten Schwenkposition stufenlos bis zu seiner äußersten, in Fig. 7 gezeigten Position verschwenkt werden. Dies ermöglicht eine stufenlose Vergrößerung der Maschen, die an der Kulierfläche 81 gebildet werden, gegenüber denjenigen, die an der Kulierfläche 6 gebildet werden. Die Verstellung des Kulierelements 31 kann dabei während des Strickvorgangs erfolgen, sodass es möglich ist, einzelne Maschen der Strickreihe in unterschiedlichen Größen herzustellen.

## Patentansprüche

1. Flachstrickmaschine mit mindestens einem Nadelbett und einem entlang der Nadelbetten gleitenden Schlitten, der mindestens ein Schloss (100) mit Nadelauswahlvorrichtungen und Nadelsenkern (2, 130, 140) aufweist, **dadurch gekennzeichnet, dass** mit den Nadelsenkern (2, 130, 140) jeweils ein beweglich am Nadelsenker angeordnetes Kulierelement (3, 30, 31, 160, 170) zusammenwirkt, das unabhängig vom Nadelsenker (2, 130, 140) ansteuerbar ist und das gemeinsam mit dem Nadelsenker (2, 130, 140) je nach seiner Stellung Kulierflächen (6, 8, 81) unterschiedlicher Größe und/oder Form bildet.

2. Flachstrickmaschine nach Anspruch 1, **dadurch gekennzeichnet, dass** durch eine Verstellung des Kulierelements (3, 30, 31, 160, 170) eine schmale oder eine breite Kulierfläche (6, 8, 81) einstellbar ist.

3. Flachstrickmaschine nach Anspruch 1 oder 2, **dadurch gekennzeichnet, dass** der Nadelsenker (2, 130, 140) und/oder das Kulierelement (3, 30, 31, 160, 170) Zwangsführungsflächen (7, 9, 14, 15) aufweisen.

4. Flachstrickmaschine nach einem der Ansprüche 1 bis 3, **dadurch gekennzeichnet, dass** das Kulierelement (30) eine Führungsfläche (9) für die Nadelfüße (10) aufweist, die nach dem Kulieren einer Masche einen Vortrieb der Nadel in einem definierten Abstand zur Kulierfläche (6) bewirkt.

5. Flachstrickmaschine nach einem der Ansprüche 1 bis 4, **dadurch gekennzeichnet, dass** das Kulierelement (31) eine Führungsfläche (81) für die Nadelfüße (10) aufweist, mit der die Einzugstiefe bestimmter Nadeln gegenüber der Einzugstiefe durch die Nadelsenker-Kulierfläche (6, 8) veränderbar ist.

6. Flachstrickmaschine nach Anspruch 5, **dadurch gekennzeichnet, dass** die Führungsfläche (81) eine stufenlose Einstellung der Einzugstiefe der Nadeln ermöglicht.

7. Flachstrickmaschine nach einem der Ansprüche 1 bis 6, **dadurch gekennzeichnet, dass** die Kulierelemente (3, 30, 31, 160, 170) schwenkbar an den Nadelsenkern (130, 140) angeordnet sind.

8. Flachstrickmaschine nach einem der Ansprüche 1 bis 7, **dadurch gekennzeichnet, dass** das Kulierelement (3, 30, 31, 160, 170) während des Strickvorgangs verstellbar ist.

9. Flachstrickmaschine nach einem der Ansprüche 1 bis 8, **dadurch gekennzeichnet, dass** das mindestens eine Schloss (100) nach der Druckschlosstechnik arbeitet.

## Claims

1. Flat bed knitting machine comprising at least one needle bed and a carriage which slides along the needle beds and comprises at least one cam (100) with needle selection means and stitch cams (2, 130, 140), **characterised in that** a respective sinking element (3, 30, 31, 160, 170), which is arranged movably on the stitch cam, cooperates with the stitch cams (2, 130, 140), said sinking element being controllable independently of the stitch cam (2, 130, 140) and forming, together with the stitch cam (2, 130, 140), sinking surfaces (6, 8, 81) of different sizes and/or shapes, depending on its position.

2. Flat bed knitting machine according to claim 1, **characterised in that** a narrow or a wide sinking surface (6, 8, 81) may be set by adjusting the sinking element (3, 30, 31, 160, 170).

3. Flat bed knitting machine according to either claim 1 or claim 2, **characterised in that** the stitch cam (2, 130, 140) and/or the sinking element (3, 30, 31, 160, 170) comprise(s) positive guiding surfaces (7, 9, 14, 15).

4. Flat bed knitting machine according to any one of claims 1 to 3, **characterised in that** the sinking element (30) comprises a guiding surface (9) for the needle butts (10), which surface, after a stitch has been sunk, causes the needle to advance at a defined distance from the sinking surface (6).

5. Flat bed knitting machine according to any one of claims 1 to 4, **characterised in that** the sinking element (31) comprises a guiding surface (81) for the needle butts (10), by means of which surface the pulling depth of specific needles may be altered relative to the pulling depth through the stitch cam sinking surface (6, 8).

6. Flat bed knitting machine according to claim 5, **characterised in that** the guiding surface (81) allows the pulling depth of the needles to be adjusted continuously.

7. Flat bed knitting machine according to any one of claims 1 to 6, **characterised in that** the sinking elements (3, 30, 31, 160, 170) are arranged so as to pivot on the stitch cams (130, 140).

8. Flat bed knitting machine according to any one of claims 1 to 7, **characterised in that** the sinking element (3, 30, 31, 160, 170) may be adjusted during the knitting process.

9. Flat bed knitting machine according to any one of claims 1 to 8, **characterised in that** the at least one cam (100) operates in accordance with pressure cam technology.

## Revendications

1. Machine à tricoter rectiligne comportant au moins une fonture et un chariot qui coulisse le long des fontures et qui présente au moins une serrure (100) comportant des dispositifs de sélection des aiguilles et des baisse-aiguilles (2, 130, 140), **caractérisée en ce qu'**un élément de cueillage (3, 30, 31, 160, 170), mobile sur le baisse-aiguilles, agit à chaque fois conjointement avec les baisse-aiguilles (2, 130, 140), peut être commandé indépendamment du baisse-aiguilles (2, 130, 140) et forme selon sa position conjointement avec le baisse-aiguilles (2, 130, 140) des surfaces de cueillage (6, 8, 81) de dimensions et/ou de formes différentes.

2. Machine à tricoter rectiligne selon la revendication 1, **caractérisée en ce qu'**une surface de cueillage (6, 8, 81) étroite ou large peut être réglée en déplaçant l'élément de cueillage (3, 30, 31, 160, 170).

3. Machine à tricoter rectiligne selon la revendication 1 ou 2, **caractérisée en ce que** le baisse-aiguilles (2, 130, 140) et/ou l'élément de cueillage (3, 30, 31, 160, 170) présentent des surfaces de guidage forcé (7, 9, 14, 15).

4. Machine à tricoter rectiligne selon l'une des revendications 1 à 3, **caractérisée en ce que** l'élément de cueillage (30) présente une surface de guidage (9), destinée aux talons d'aiguille (10), qui fait avancer l'aiguille selon un écart défini par rapport à la surface de cueillage (6) après qu'une maille est cueillie.

5. Machine à tricoter rectiligne selon l'une des revendications 1 à 4, **caractérisée en ce que** l'élément de cueillage (31) présente une surface de guidage (81) destinée aux talons d'aiguille (10) et à l'aide de laquelle on peut modifier la profondeur de rentrage d'aiguilles données par rapport à la profondeur de rentrage sur la surface de cueillage (6, 8) du baisse-aiguilles.

6. Machine à tricoter rectiligne selon la revendication 5, **caractérisée en ce que** la surface de guidage (81) permet de régler en continu la profondeur de rentrage des aiguilles.

7. Machine à tricoter rectiligne selon l'une des revendications 1 à 6, **caractérisée en ce que** les éléments de cueillage (3, 30, 31, 160, 170) sont disposés de façon à pouvoir pivoter sur les baisse-aiguilles (130, 140).

8. Machine à tricoter rectiligne selon l'une des revendications 1 à 7, **caractérisée en ce que** l'élément de cueillage (3, 30, 31, 160, 170) est mobile durant l'opération de tricotage.

9. Machine à tricoter rectiligne selon l'une des revendications 1 à 8, **caractérisée en ce que** la serrure (100) au moins au nombre d'une fonctionne selon la technique des serrures à pression.
